# EUROPÄISCHE PATENTSCHRIFT

(11) **EP 2 671 425 B1**
(45) Veröffentlichungstag und Bekanntmachung des Hinweises auf die Patenterteilung: **01.07.2015**
(21) Anmeldenummer: 12702030.3
(22) Anmeldetag: 01.02.2012
(51) Int. Cl.: H05B 6/36, H05B 6/12

(54) **VERFAHREN ZUR HERSTELLUNG EINER ELEKTRISCHEN SPULE UND ELEKTRISCHE SPULE**
METHOD FOR PRODUCING AN ELECTRICAL COIL AND ELECTRICAL COIL
PROCÉDÉ DE FABRICATION D'UNE BOBINE ÉLECTRIQUE ET BOBINE ÉLECTRIQUE

(30) Priorität: 01.02.2011 DE 102011003463
(43) Veröffentlichungstag der Anmeldung: 11.12.2013
(73) Patentinhaber: E.G.O. Elektro-Gerätebau GmbH, 75038 Oberderdingen (DE)
(72) Erfinder: OSE, Lutz, 75447 Sternenfels (DE)
(74) Vertreter: Patentanwälte Ruff, Wilhelm, Beier, Dauster & Partner
(86) Internationale Anmeldenummer: PCT/EP2012/051617
(87) Internationale Veröffentlichungsnummer: WO 2012/104327

(56) Entgegenhaltungen:
- EP-A2- 2 120 508
- WO-A1-2007/044959
- JP-A- 2003 109 732
- US-A1- 2008 174 397

## Beschreibung

Die Erfindung betrifft ein Verfahren zur Herstellung einer elektrischen Spule sowie eine solche elektrische Spule.

Aus der EP 2120508 A2 ist es bekannt, eine Spule bzw. Induktionsspule für eine Induktionsheizeinrichtung dadurch herzustellen, dass eine Dickschichtpaste mit einem hohen Anteil von Carbon-Nanotubes auf einen Träger, beispielsweise aus Keramik, aufgebracht wird. Dies kann beispielsweise durch Drucken erfolgen.

### Aufgabe und Lösung

Der Erfindung liegt die Aufgabe zugrunde, ein eingangs genanntes Verfahren zur Herstellung einer elektrischen Spule sowie eine damit hergestellte elektrische Spule zu schaffen, mit denen Nachteile des Standes der Technik vermieden werden können und insbesondere ein praxistaugliches sowie serientechnisch gut beherrschbares Verfahren geschaffen werden kann zur Herstellung von solchen Spulen, vorzugsweise von Induktionsspulen.

Gelöst wird diese Aufgabe durch ein Verfahren mit den Merkmalen des Anspruchs 1 sowie eine mit diesem Verfahren hergestellte elektrische Spule mit den Merkmalen des Anspruchs 10. Vorteilhafte sowie bevorzugte Ausgestaltungen der Erfindungen sind Gegenstand der weiteren Ansprüche und werden im Folgenden näher erläutert. Dabei werden manche der Merkmale nur für das Verfahren oder nur für die damit hergestellte elektrische Spule genannt. Sie sollen jedoch unabhängig davon sowohl für das Verfahren als auch für die elektrische Spule gelten können. Der Wortlaut der Ansprüche wird durch ausdrückliche Bezugnahme zum Inhalt der Beschreibung gemacht.

Gemäß der Erfindung wird eine an sich übliche Dickschichtpaste, wie sie beispielsweise aus der vorgenannten EP 2120508 A2 bekannt ist, auf den Träger in der gewünschten Geometrie aufgebracht. Sie kann zwar auch Nano-Partikel aufweisen, vorteilhaft aber noch nicht. Nach dem Aufbringen, insbesondere mit nur sehr kurzer zeitlicher Verzögerung bzw. direkt danach, wird die Oberfläche der aufgebrachten Dickschichtpaste mit Nano-Partikeln angereichert. Durch spezielle Art und Dauer des Anreicherungsverfahrens bzw. Aufbringungsverfahrens kann der Anteil der Nano-Partikel beeinflusst werden. Danach wird die Dickschichtpaste mit den aufgebrachten Nano-Partikeln getrocknet und eingebrannt. Beim Einbrennen ergibt sich dann eine homogen durchmischte Schicht, die einen bestimmten Anteil der Nano-Partikel enthält.

Durch die Erfindung ist es in beiden Alternativen möglich, den Prozentsatz von Nano-Partikeln in der fertigen Spule zu erhöhen. Grundsätzlich ist es bei der Erfindung möglich und vorteilhaft, die Dickschichtpaste mittels Siebdruck auf den Träger aufzubringen in der gewünschten Form bzw. mit dem gewünschten Verlauf. Dies ist aber nicht unbedingt zwingend, auch andere Druckverfahren, beispielsweise nach Art eines Tintenstrahldruckers, oder andere Verfahren sind möglich.

Vorteilhaft werden bei der Erfindung mit dem nachträglichen Aufbringen der Nano-Partikel auf die Oberfläche der Dickschichtpaste die Nano-Partikel in einem Wirbelschichtverfahren auf die Dickschichtpaste bzw. deren Oberfläche aufgebracht zur Anreicherung. Damit können relativ hohe Anteile von Nano-Partikeln an dem fertigen Leitermaterial erreicht werden. Vor allem ist es dadurch auch gut möglich, die Nano-Partikel in einer bestimmten vorgegebenen Dicke auf die Oberfläche aufzubringen. So kann letztlich im fertigen Leitermaterial eine bestimmte vorgegebene Konzentration von Nano-Partikeln im Leitermaterial erreicht werden. Dadurch können auch Probleme von möglicherweise für ein Siebdruck- oder sonstiges Aufbringungsverfahren ungünstigen Viskositäten in der Dickschichtpaste vermieden werden. Bei einem solchen Wirbelschichtverfahren haften die Nano-Partikel an der Oberfläche der Dickschichtpaste an. Deswegen wird dieses Verfahren besonders bevorzugt mit einer noch feuchten Dickschichtpaste durchgeführt, also insbesondere sehr kurz oder sogar direkt nach dem Aufbringen der Dickschichtpaste selbst.

Es kann in weiterer Ausgestaltung der Erfindung vorgesehen sein, dass auf die mit Nano-Partikeln angereicherte Oberfläche noch eine zusätzliche Abdeckschicht bzw. Schutzschicht aufgebracht wird. Diese kann vor dem Einbrennen der Dickschichtpaste samt Nano-Partikeln aufgebracht werden und dann verhindern, dass lose Nano-Partikel in die Umgebungsluft gelangen und eine Gesundheitsgefährdung bewirken können. Ebenso kann damit eine Art Fixierung der Nano-Partikel auf der Dickschichtpaste erfolgen, bis diese beim Einbrennen quasi eingebunden und somit fixiert werden. Alternativ oder zusätzlich kann nach dem Einbrennen der Nano-Partikel in die Dickschichtpaste eine Abdeckschicht auf quasi den fertigen Leiter bzw. die fertige Spulenstruktur aufgebracht werden. Damit kann ein Schutz gegen Beschädigung von außen erreicht werden, eine elektrische Isolierung sowie ein Schutz gegen Oxidation. So kann schädlicher Sauerstoff von dem Leitermaterial bzw. den Nano-Partikeln ferngehalten werden.

In weiterer Ausgestaltung der Erfindung können die Nano-Partikel Carbon-Nanotubes aufweisen oder sein, insbesondere auch ausschließlich.

Alternativ weisen die beigemischten Nano-Partikel Nano-Metall-Pulver auf, vorzugsweise Kupfer, Silber oder Gold. Beide unterschiedlichen Materialgruppen können bei der zweiten Alternative des Herstellungsverfahrens verwendet werden. Bei der ersten Alternative bietet sich insbesondere die Beimischung von Nano-Metall-Partikeln an.

Der Anteil der Nano-Partikel bzw. Nano-Metall-Partikel an der Dickschichtpaste kann beispielsweise bis zu 60% betragen, vorteilhaft sind es bis zu 40% oder 50%. Die Prozentangaben sind dabei auf Volumenprozent bezogen. Somit überwiegen bei der fertigen Spule ganz eindeutig die elektrischen Eigenschaften der Nano-Partikel. Auch niedrigere Anteile von 20% bis 30% können ausreichen.

In weiterer Ausgestaltung der Erfindung ist es möglich, eine Resinat-Dickschichtpaste als Dickschichtpaste zu verwenden. So kann das Verhältnis der hochleitfähigen Nano-Partikel zum sonstigen Material der Spule, das hauptsächlich aus der üblichen Dickschichtpaste mit Leitermaterial besteht, erhöht werden. Auch dies trägt dazu bei, dass die Eigenschaften der fertigen Spule vor allem von den Nano-Partikeln dominiert werden.

Zum Einbrennen der Dickschichtpaste mit den Nano-Partikeln kann entweder ein rein thermisches Verfahren verwendet werden. Unter Umständen kann noch eine Unterstützung durch Bestrahlung mit UV-Licht erfolgen.

Die elektrische Spule kann grundsätzlich eine beliebige Form aufweisen, wie sie mit einem vorbeschriebenen Aufbringungsverfahren, insbesondere einem Dickschichtverfahren, hergestellt werden kann. Vorteilhaft ist die Form günstig für den Verwendungszweck als Induktionsspule, also beispielsweise spiralig mit runder oder angenähert rechteckiger Form.

### Kurzbeschreibung der Zeichnungen

Ausführungsbeispiele der Erfindung sind in den Zeichnungen schematisch dargestellt und werden im Folgenden näher erläutert. In den Figuren zeigen:
- Fig. 1: eine Draufsicht auf eine fertige elektrische Spule als Induktionsspule für eine Induktionsheizeinrichtung mit spiraliger Form auf einem Träger,
- Fig. 2: in mehreren Schritten ein Herstellungsverfahren einer Spule die nicht der Erfindung gehört mit Beimischung von Nano-Partikeln in die Dickschichtpaste und
- Fig. 3: in mehreren Schritten das Herstellungsverfahren gemäß der Erfindung mit nachträglichem Aufbringen der Nano-Partikel auf eine aufgedruckte Struktur aus Dickschichtpaste.

### Detaillierte Beschreibung der Ausführungsbeispiele

In Fig. 1 ist in Draufsicht ein Träger 11 mit einer Induktionsspule 12 darauf dargestellt. Sie bilden beispielsweise eine Heizeinrichtung für ein Induktionskochfeld. Da eine solche Induktionsspule beispielsweise aus der eingangs genannten EP 2120508 A2 bekannt ist, braucht hierauf nicht näher eingegangen zu werden.

In Fig. 2 ist dargestellt, wie auf den Träger 11 mittels eines Drucksiebes 14 mit durch entsprechende Schraffur verdeutlichten Druckbereichen 15 die Induktionsspule 12 aufgebracht wird. Dazu wird mittels einer Auftragvorrichtung 17, wie sie für Siebdruckverfahren üblich ist, eine mit durch Punktierung dargestellten Nano-Partikeln versetzte Dickschichtpaste 18 auf das Drucksieb 14 und insbesondere die Druckbereiche 15 aufgebracht. Als Resultat entsteht die in Fig. 2 in der Mitte dargestellte, dem Verlauf der Induktionsspule 12 entsprechende Form einer Dickschichtpastenstruktur 20. Aufgrund der vorherigen Beimischung der Nano-Partikel in die Dickschichtpaste 18 sind sie bereits einigermaßen homogen darin verteilt.

In einem weiteren Schritt entsprechend Fig. 2 unten wird die Dickschichtpaste 18 in ihrer Form entsprechend dem Dickschichtpastenverlauf 20 auf an sich übliche Art und Weise eingebrannt, so dass sie einerseits auf dem Träger 11 fest haftet und andererseits den elektrischen Leiter für die Induktionsspule 12 und somit die Induktionsspule 12 selbst bildet. Deutlich ist zu erkennen, dass natürlich das Volumen der fertigen Induktionsspule 12 erheblich geringer ist als dasjenige der Dickschichtpastenstruktur 20.

Die Menge an Nano-Partikeln bleibt gleich und diese liegen dann eben mit einem bestimmten Anteil an dem Material der fertigen Induktionsspule 12 vor, beispielsweise wie zuvor genannt. Durch die eingangs genannten Beschränkungen bei Siebdruckverfahren oder auch bei anderen Aufbringungs- bzw. Druckverfahren kann ihr Anteil nur bis zu einem bestimmten Punkt erhöht werden. So ist auch die maximal erreichbare Konzentration von Nano-Partikeln in der fertigen Induktionsspule 12 begrenzt.

In Fig. 3 ist eine grundsätzliche Ausgestaltung der Erfindung gemäß der Beschreibung am Anfang dargestellt. Auf einen Träger 11' wird wiederum mittels eines Drucksiebs 14' mit Druckbereichen 15' und einer Auftragvorrichtung 17' eine Dickschichtpaste 18' aufgebracht. In diesem Fall ist es gemäß einer Möglichkeit eine reine Dickschichtpaste, welche zumindest keine der vorbeschriebenen Nano-Partikel enthält. Gemäß einer anderen Möglichkeit der Erfindung kann ein gewisser Anteil an Nano-Partikeln vorgesehen sein, unter Umständen sogar bis zu einer maximal möglichen Sättigung, wie es auch für das vorherige Ausführungsbeispiel in der Fig. 2 möglich ist.

In Fig. 3 in der Mitte ist zum einen zu erkennen, wie entsprechend Fig. 2 die Dickschichtpastenstruktur 20' auf dem Träger 11' vorhanden ist. Die reine Dickschichtpastenstruktur 20' ist ganz rechts in Fig. 3 Mitte dargestellt. Links daneben befindet sich über der Dickschichtpastenstruktur 20' eine weitere Auftragvorrichtung 22', mit der hier ebenfalls als dickere Punkte dargestellte Nano-Partikel 23' auf die Oberseite der Dickschichtpastenstruktur 20' aufgebracht werden. Ein Aufbringungsverfahren ist beispielsweise Aufstreuen, Aufblasen oder ein zuvor genanntes Wirbelschichtverfahren. Wie in Fig. 3 Mitte ganz links zu sehen ist, findet sich somit auf der Dickschichtpastenstruktur 20' bzw. ihrer Oberseite eine Ansammlung nach Art einer Schicht von Nano-Partikeln 23'.

Nach dem Aufbringen der Nano-Partikel, was unter Umständen auch in mehreren Durchläufen erfolgen kann, wird der Träger 11' wiederum erhitzt zum Einbrennen der Dickschichtpaste 20' und zur homogenen Vermischung mit den Nano-Partikeln 23'. Diese diffundieren dabei in das Pastenmaterial ein und verteilen sich darin einigermaßen gleichmäßig, vorzugsweise vollständig gleichmäßig.

Entweder nach dem Einbrennen der Dickschichtpaste 20' zur Induktionsspule 12' oder sogar noch davor, also nach dem Aufbringen der Nano-Partikel 23' mit der Auftragvorrichtung 22', kann eine eingangs genannte Abdeckschicht aufgebracht werden. Dies ist aber bekannt und braucht deswegen nicht näher dargelegt zu werden.

Das Aufbringen der Nano-Partikel 23' mit der Auftragvorrichtung 22' auf die Dickschichtpastenstruktur 20' erfolgt vorteilhaft möglichst bald nach dem Bedrucken. Dann ist die Dickschichtpastenstruktur 20' noch feucht und maximal viele Nano-Partikel 23' können auf der Oberseite anhaften und somit anschließend auch in das fertige Leitermaterial der Induktionsspule 12' eingebunden werden.

## Patentansprüche

1. Verfahren zur Herstellung einer elektrischen Spule, insbesondere einer Induktionsspule (12, 12') zum elektrischen Kochen mittels induktiver Beheizung, wobei eine Dickschichtpaste auf einen Träger (11') mit der für die Spule (12, 12') gewünschten Geometrie aufbracht wird, **dadurch gekennzeichnet, dass** eine an sich übliche Dickschichtpaste (18') auf den Träger (11') aufgebracht wird in der gewünschten Geometrie, und nach dem Aufbringen die Oberfläche mit Nano-Partikeln (23') angereichert wird, und danach getrocknet und eingebrannt wird.

2. Verfahren nach Anspruch 1, **dadurch gekennzeichnet, dass** die Dickschichtpaste (18') mittels Siebdruck auf den Träger (11') aufgebracht wird.

3. Verfahren nach Anspruch 1 oder 2, **dadurch gekennzeichnet, dass** die Nano-Partikel (23') zur Anreicherung der Oberfläche in einem Wirbelschichtverfahren auf die Dickschichtpaste (18') aufgebracht werden.

4. Verfahren nach einem der vorhergehenden Ansprüche, **dadurch gekennzeichnet, dass** die Anreicherung der Oberfläche der aufgebrachten Dickschichtpaste (18') dann erfolgt, wenn diese noch feucht ist.

5. Verfahren nach einem der vorhergehenden Ansprüche, **dadurch gekennzeichnet, dass** auf die mit Nano-Partikeln (23') angereicherte Oberfläche noch eine zusätzliche Abdeckschicht aufgebracht wird zum Schutz gegen Oxidation oder Beschädigung von außen.

6. Verfahren nach einem der vorhergehenden Ansprüche, **dadurch gekennzeichnet, dass** die beigemischten Nano-Partikel (23') Carbon-Nanotubes sind.

7. Verfahren nach einem der Ansprüche 1 bis 5, **dadurch gekennzeichnet, dass** die beigemischten Nano-Partikeln (23') Nano-Metall- Partikel sind, wobei vorzugsweise die beigemischten Nano-Metall- Partikel die folgende Gruppe von Metallen umfassen: Kupfer, Silber, Gold.

8. Verfahren nach einem der vorhergehenden Ansprüche, **dadurch gekennzeichnet, dass** die Nano-Partikel (23') bzw. Nano-Metall-Partikel mit einem Anteil von bis zu 60% der Dickschichtpaste beigemischt werden, insbesondere mit bis zu 40% oder 50%.

9. Verfahren nach einem der vorhergehenden Ansprüche, **dadurch gekennzeichnet, dass** als Dickschichtpaste (18') eine Resinat-Dickschichtpaste verwendet wird zur Erhöhung des Verhältnisses der hochleitfähigen Nano-Partikel (23') zum nach dem Einbrennen verbleibenden Anteil des Dickschichtpastenmaterials.

10. Elektrische Spule (12, 12'), insbesondere Induktionsspule, **dadurch gekennzeichnet, dass** sie mit einem Verfahren gemäß einem der vorhergehenden Ansprüche hergestellt worden ist.

## Claims

1. Method for producing an electrical coil, in particular an induction coil (12, 12'), for electric cooking by means of inductive heating, wherein a thick-film paste is applied to a support (11') having the desired geometry for the coil (12, 12'), **characterized in that** a per se conventional thick-film paste (18') is applied to the support (11') in the desired geometry, and after application the surface is enriched with nanoparticles (23'), and subsequently is dried and cured.

2. Method according to claim 1, **characterized in that** the thick-film paste (18') is applied to the support (11') by means of screen printing.

3. Method according to claim 1 or 2, **characterized in that** the nanoparticles (23') for enrichment of the surface are applied to the thick-film paste (18') using a fluidised-bed procedure.

4. Method according to any one of the preceding claims, **characterized in that** enrichment of the surface of the applied thick-film paste (18') is performed while said surface is still wet.

5. Method according to any one of the preceding claims, **characterized in that** onto the surface enriched with nanoparticles (23') an additional cover layer is applied for protection against exterior oxidation or damaging.

6. Method according to any one of the preceding claims, **characterized in that** the admixed nanoparticles (23') are carbon nanotubes.

7. Method according to any one of the claims 1 to 5, **characterized in that** the admixed nanoparticles (23') are metallic nanoparticles, the admixed metallic nanoparticles preferably comprising the following group of metals: copper, silver, gold.

8. Method according to any one of the preceding claims, **characterized in that** the nanoparticles (23') or metallic nanoparticles are admixed to the thick-film paste in a proportion of up to 60 %, in particular of up to 40 % or 50 %.

9. Method according to any one of the preceding claims, **characterized in that** a resinate based thick-film paste is used for the thick-film paste (18') to increase the ratio of high-conductive nanoparticles (23') to the proportion of thick-film paste material remaining after curing.

10. Electric coil (12, 12'), in particular induction coil, **characterized in that** the coil has been produced using a method according to any one of the preceding claims.

## Revendications

1. Procédé pour la fabrication d'une bobine électrique, en particulier d'une bobine d'inductance (12, 12') pour la cuisson électrique par chauffage inductif, dans lequel on applique une pâte à couche épaisse sur un support (11') ayant la géométrie désirée pour la bobine (12, 12'), **caractérisé en ce qu'**on applique sur le support (11') en la géométrie désirée une pâte à couche épaisse (18') usuelle en soi, et après l'application on enrichit la surface avec des nanoparticules (23') et ensuite on la sèche et on la soumet à une cuisson.

2. Procédé selon la revendication 1, **caractérisé en ce que** la pâte à couche épaisse (18') est appliquée par sérigraphie sur le support (11').

3. Procédé selon la revendication 1 ou 2, **caractérisé en ce que** les nanoparticules (23') destinées à l'enrichissement de la surface sont appliquées dans un procédé en couche tourbillonnaire sur la pâte à couche épaisse (18').

4. Procédé selon l'une quelconque des revendications précédentes, **caractérisé en ce que** l'enrichissement de la surface de la pâte à couche épaisse (18') appliquée s'effectue alors que celle-ci est encore humide.

5. Procédé selon l'une quelconque des revendications précédentes, **caractérisé en ce qu'**on applique encore sur la surface enrichie avec des nanoparticules (23') une couche de recouvrement supplémentaire pour la protection contre l'oxydation ou l'endommagement par l'extérieur.

6. Procédé selon l'une quelconque des revendications précédentes, **caractérisé en ce que** les nanoparticules (23') ajoutées sont des nanotubes de carbone.

7. Procédé selon l'une quelconque des revendications 1 à 5, **caractérisé en ce que** les nanoparticules (23') ajoutées sont des nanoparticules de métal, les nanoparticules de métal ajoutées comprenant de préférence le groupe suivant de métaux : cuivre, argent, or.

8. Procédé selon l'une quelconque des revendications précédentes, **caractérisé en ce qu'**on ajoute les nanoparticules (23') ou nanoparticules de métal à la pâte à couche épaisse en une proportion de jusqu'à 60 %, en particulier de jusqu'à 40 % ou 50 %.

9. Procédé selon l'une quelconque des revendications précédentes, **caractérisé en ce qu'**on utilise comme pâte à couche épaisse (18') une pâte à couche épaisse de résinate afin d'augmenter le rapport des nanoparticules (23') hautement conductrices à la partie restant après la cuisson du matériau de pâte à couche épaisse.

10. Bobine électrique (12, 12'), en particulier bobine d'inductance, **caractérisée en ce qu'**elle a été fabriquée par un procédé selon l'une quelconque des revendications précédentes.
